# EUROPÄISCHE PATENTSCHRIFT

(11) **EP 1 748 000 B1**
(45) Veröffentlichungstag und Bekanntmachung des Hinweises auf die Patenterteilung: **04.06.2008**
(21) Anmeldenummer: 06013067.1
(22) Anmeldetag: 24.06.2006
(51) Int. Cl.: B65D 81/05

(54) **Transportkiste für Gemälderahmen oder dergleichen**
Transport box for picture frames or similar objects
Caisse de transport pour des cadres de tableaux ou objets similaires

(30) Priorität: 26.07.2005 DE 202005011897 U
(43) Veröffentlichungstag der Anmeldung: 31.01.2007
(73) Patentinhaber: Hasenkamp Internationale Transporte GmbH, 50226 Frechen (DE)
(72) Erfinder: Höhne, Uwe, 50933 Köln (DE); Pütz, Udo, 50827 Köln (DE); Bissot, Michael, 50859 Köln (DE)
(74) Vertreter: Gesthuysen, von Rohr & Eggert

(56) Entgegenhaltungen:
- EP-A- 0 569 607
- DE-A1- 10 059 037
- DE-U1- 29 606 398
- US-A- 5 595 301
- US-A1- 2005 092 645

## Beschreibung

Die Erfindung betrifft eine Transportkiste für Gemälderahmen o. dgl. mit den Merkmalen des Oberbegriffs von Anspruch 1 bzw. Anspruch 2. Verfahren zur Anordnung eines Gemälderahmens o. dgl. in einer Transportkiste in zwei Varianten sind Gegenstand von Anspruch 13 und Anspruch 14.

Die Lehre der vorliegenden Erfindung wird nachfolgend anhand des bevorzugten Anwendungsgebietes für Gemälderahmen erläutert. Dabei ist aber stets im Gedächtnis zu behalten, daß die Lehre der Erfindung auch für andere entsprechend flächige Kunstobjekte wie Holztafeln, Altartafeln, oder auch Reliefdarstellungen, aber auch für rahmenlose Bilder, wenn man diese mit zusätzlichen Stützplatten unterstützt, anwendbar ist.

Zum Transport von Gemälden in Gemälderahmen werden regelmäßig Transportkisten verwendet. Diese sind zumeist aus Holz gefertigt und enthalten das Gemälde im Rahmen in weichem Polstermaterial, insbesondere in geschäumtem Kunststoffmaterial eingelegt. Eine solche Transportkiste wird dann zumeist stehend transportiert. An allen Seiten ist das Gemälde dicht von Polstermaterial umgeben, um bei Schwingungen und Schlägen beim Transport nicht beschädigt zu werden. Am unteren Rand des Rahmens, an dem das volle Gewicht von Gemälde und Rahmen zur Wirkung kommt, gibt es immer wieder einmal Transportschäden. Eine allseitige dichte Einpolsterung eines Gemäldes hat überdies Nachteile hinsichtlich konstanter klimatischer Bedingungen.

Im Laufe der Jahre haben manche Museen bestimmte Vorschriften für den Transport ihrer Gemälderahmen erarbeitet. Einen relevanten Stand der Technik stellt insoweit die Dokumentation "ART IN TRANSIT" der National Gallery of Art, Washington aus dem Jahre 1991 dar. In Sektion 8 "Packing Cases" wird ein "SAMPLE PACKING CASE NO. 4" beschrieben, der sich in der Praxis bewährt hat. Von dieser Transportkiste geht die Lehre der vorliegenden Erfindung aus.

Die zuvor angesprochene, aus dem Stand der Technik bekannte Transportkiste für Gemälderahmen o. dgl. weist zunächst einen eine Längenrichtung und eine Breitenrichtung definierenden Boden in Form einer Sperrholzplatte oder Schichtholzplatte sowie damit verleimt vier eine Höhenrichtung definierende Seitenwände ebenfalls aus Sperrholz bzw. Schichtholz auf. Die offene Seite dieser Transportkiste aus Holz ist durch einen ebenfalls aus Holz bestehenden Dekkel verschließbar. Alle Flächen können durch Verstärkungsstreben weiter versteift sein.

Alle Innenflächen von Boden, Seitenwänden und Deckel dieser Transportkiste sind mit einer hier etwa 5 cm dicken durchgehenden Schicht aus einem dichten, geschlossenporigen Schaumkunststoff versehen. Diese durchgehende Schicht dient der thermischen Isolation und der Dämmung des Innenraums dieser Transportkiste. Die Schicht aus Dämmaterial am Deckel läßt einen schmalen, umlaufenden Rand frei, der der Dicke der Seitenwände samt dortiger Dämmschicht entspricht, so daß die Schicht aus Dämmaterial beim Schließen des Deckels praktisch eingelassen wird und der Rand des Deckels unmittelbar am Dämmaterial an den Seitenwänden zur Anlage kommt.

Die eigentliche Halterung des Gemälderahmens in dieser Transportkiste erfolgt durch zusätzliche Rahmenbefestigungselemente, die im hier beschriebenen Beispiel des Standes der Technik, das im übrigen nachfolgend in der Zeichnung in Fig. 7 abgebildet ist, Eckwinkel in allen vier Ecken sind. Jeder Eckwinkel besteht aus einem zusätzlichen, auf der Schicht aus Dämmaterial befestigten Bodenschenkel aus einem gut polsternden, geschlossenporigen, geschäumten Kunststoffmaterial, insbesondere einem Polyethylen-Schaumstoff einer Dicke von im Beispiel 5 cm bis 10 cm sowie jeweils einem Randsteg aus demselben Material an jeder angrenzenden Seitenwand. An der Unterseite des Deckels findet sich in allen vier Ecken an der entsprechenden Stelle richtig positioniert der vierte Teil des jeweiligen Rahmenbefestigungselementes, nämlich ein aus einer entsprechenden Platte bestehender Deckschenkel. Wird der Deckel auf die Seitenwände aufgelegt, so komplettieren die vier Deckschenkel die anderen Teile der Rahmenbefestigungselemente und lassen in Höhenrichtung einen bestimmten Abstand zwischen dem Bodenschenkel und dem Deckschenkel frei.

Eine solche Transportkiste kann man nur mit einem Gemälderahmen verwenden, dessen Dicke gleich groß oder etwas größer ist als der von den Bodenschenkeln und den Deckschenkeln definierte lichte Abstand in Höhenrichtung. Somit wird, wenn man eine saubere Fixierung des Gemälderahmens in der Transportkiste erreichen möchte, immer ein gewisser Druck auf den Gemälderahmen ausgeübt.

Ein weiterer Nachteil der zuvor erläuterten Transportkiste liegt darin, daß sie im Grunde in allen Abmessungen nur für einen ganz bestimmten Gemälderahmen geeignet ist. Weder in Längenrichtung und Breitenrichtung noch, insbesondere, in Höhenrichtung, also für die Dicke des Gemälderahmens, gibt es eine ernsthafte Veränderungsmöglichkeit.

Ein Vorteil der zuvor erläuterten, aus dem Stand der Technik bekannten Transportkiste für Gemälderahmen o. dgl., von der die vorliegende Erfindung ausgeht, liegt in ihrem geringen Gewicht. Durch die konsequente Verwendung von leichtem, geschäumtem Kunststoffmaterial wiegt diese Kiste, bezogen auf ihr Gewicht, relativ wenig. Das ist insbesondere für den Transport per Luftfracht von erheblicher Bedeutung.

Die zuvor erläuterten Nachteile der fehlenden Brauchbarkeit für Gemälderahmen unterschiedlicher Abmessungen sind im Stand der Technik bereits erkannt worden. In einer Reihe von Entwicklungsschritten hat die Anmelderin der vorliegenden Anmeldung variable Transportkistensysteme entwickelt, die nach allen Richtungen eine Verstellbarkeit ermöglichen (EP 0 538 741 B1, EP 0 842 866 B1 und EP 0 636 546 B1). Diese Transportkisten benötigen allerdings zumindest für die Verstellung in Höhenrichtung eine stabile Konstruktion aus Metall, so daß sich das Gewicht dieser universell einsetzbaren Transportkiste verglichen mit der zuvor erläuterten Transportkiste erhöht.

Unabhängig davon wird für die verschiedenen Verstellmöglichkeiten, die sich aus dem Stand der Technik ergeben, auf die zuvor angesprochenen EP-Veröffentlichungen verwiesen, deren Offenbarungsgehalt durch Bezugnahme auch zum Offenbarungsgehalt der vorliegenden Anmeldung gemacht wird.

Ausgehend von der eingangs erläuterten, leichten Transportkiste für Gemälderahmen o. dgl. liegt der Lehre der Erfindung das Problem zugrunde, diese Transportkiste für Gemälderahmen unterschiedlicher Abmessungen, insbesondere einer unterschiedlichen Dicke, besser brauchbar zu machen.

Das zuvor aufgezeigte Problem wird bei einer Transportkiste für Gemälderahmen o. dgl. mit den Merkmalen des Oberbegriffs von Anspruch 1 durch die Merkmale des kennzeichnenden Teils von Anspruch 1 gelöst.

Erfindungsgemäß wird das Höhendistanzstück, bei der Beschreibung des Standes der Technik als "Deckschenkel" bezeichnet, in der Länge genau auf den in Höhenrichtung verbleibenden Abstand zwischen der Oberseite des vorgesehenen Gemälderahmens oder einer diese Oberseite abdeckenden Polsterplatte und dem geschlossenen Deckel abgestimmt. Damit ist es möglich, den vorgesehenen Gemälderahmen genau und praktisch druckfrei in der Transportkiste zu transportieren. Das Höhendistanzstück wird also nicht konstruktiv in der Transportkiste bereits mit einer bestimmten Abmessung in Höhenrichtung vorgegeben, sondern in seiner Länge an den konkret vorliegenden Gemälderahmen angepaßt.

Die zuvor angesprochene, erfindungsgemäß relevante Anpassung der Länge des Höhendistanzstückes an den jeweils konkret vorhandenen Gemälderahmen erfolgt hier dadurch, daß zu einer Transportkiste ein Vorrat von Höhendistanzstükken unterschiedlicher Länge gehört und die Abstimmung der Länge des zu einem Gemälderahmen bestimmter Dicke passenden Höhendistanzstückes durch Auswahl aus dem Vorrat von Höhendistanzstücken erfolgt.

Die zuvor angesprochene, erfindungsgemäß relevante Anpassung der Länge des Höhendistanzstückes an den jeweils konkret vorhandenen Gemälderahmen erfolgt nach der nebengeordneten Lehre des Anspruchs 2 dadurch, daß das Höhendistanzstück aus einem vor Ort leicht zertrennbaren Material, insbesondere aus einem geschäumten Kunststoffmaterial, besteht, zunächst als längere Stange oder Streifen aus dem Material mit dem Querschnitt des Höhendistanzstückes vorliegt und durch Abtrennen genau der passenden Länge von der Stange oder dem Streifen die Abstimmung der Länge des zu einem Gemälderahmen bestimmter Dicke passenden Höhendistanzstückes erfolgt.

Diese bevorzugte Lösung der Anpassung der Länge des tatsächlich vorhandenen Höhendistanzstückes an die Dicke des einliegenden Gemälderahmens geht davon aus, daß der "Vorrat" an Höhendistanzstücken als zusammenhängende längere Stange oder Streifen, eventuell auch aufgewickelt als Rolle, aus leichtem, polsterndern, geschäumtem Kunststoffmaterial oder einem anderen besonders leicht zertrennbaren Material vorliegt. Grundsätzlich wäre beispielsweise auch die Verwendung einer Stange aus Balsaholz eine sinnvolle Möglichkeit. Wesentlich ist, daß es sich um ein vor Ort mit einfachen Mitteln leicht zertrennbares Material handelt.

Die erfindungsgemäß vorgeschlagene Transportkiste erlaubt es, den konkret vorhandenen Gemälderahmen in die Rahmenbefestigungselemente einzulegen und dann erst die Höhendistanzstücke zu den einzelnen Rahmenbefestigungselementen auf die zu dem in Höhenrichtung verbleibenden Abstand zur Innenseite des geschlossenen Deckels passende Länge abzuschneiden.

Je nach der Beschaffenheit und Oberfläche des konkret vorliegenden Gemälderahnens kann man diesen unmittelbar mit der Stirnseite des jeweiligen Höhendistanzstückes in Höhenrichtung in der Transportkiste fixieren oder noch eine die Oberseite des Gemälderahmens oder einen Teil davon abdeckende Polsterplatte, vorzugsweise ebenfalls aus geschäumten Kunststoffmaterial, dazwischen einlegen.

Grundsätzlich können die Rahmenbefestigungselemente Eckwinkel oder Seitenwinkel sein wie das hinsichtlich der Funktion im Einzelnen, wenn auch mit anderem konstruktiven Aufbau, in der EP 0 636 546 B1 beschrieben worden ist.

Erfindungsgemäß ist es möglich, trotz der konsequenten Verwendung von leichtem Kunststoffmaterial bei der erfindungsgemäßen Transportkiste zu einer universellen Einstellbarkeit in Höhenrichtung zu kommen.

Hinsichtlich einer Einstellbarkeit der Rahmenbefestigungselemente in Längenrichtung und/oder Breitenrichtung relativ zu dem Boden der Transportkiste bieten sich die aus dem zuvor bereits mehrfach angesprochenen Stand der Technik gegebenen Möglichkeiten. Zu diesen Möglichkeiten gehören nicht nur schienenartige Quer-Verstellführungen und/oder Längs-Verstellführungen (EP 0 636 546 B1 und EP 0 842 866 B1) sondern insbesondere auch Klettverbindungsanordnungen. Beispielsweise kann man sich durchaus vorstellen, das flächige Dämmaterial auf dem Boden der Transportkiste mit einer Deckschicht aus Klettmaterial abzudecken, auf dem dann die auf der Unterseite der Bodenschenkel ebenfalls mit Klettmaterial versehenen Rahmenbefestigungselemente oder jedenfalls einige davon an beliebiger Stelle angeordnet und fixiert werden können. Auch eine Rasterplatte mit diskreten Verstellposition in Längenrichtung und Breitenrichtung wäre eine mögliche Variante, die hier eingesetzt werden könnte.

Weiter bevorzugte Ausgestaltungen der erfindungsgemäßen Transportkiste sind Gegenstand der weiteren Unteransprüche.

Nach einer weiter bedeutsamen Variante kann man das Anordnungsprinzip der Höhendistanzstücke gemäß der Lehre der vorliegenden Erfindung auch bei lateralen Distanzstücken realisieren wie das Anspruch 8 zum Ausdruck bringt. Man kann so die in Längenrichtung und Breitenrichtung erforderlichen Führungen durch leichte Distanzstücke aus geschäumtem Kunststoffmaterial ersetzen. Es folgen weitere Unteransprüche, die Besonderheiten zum Ausdruck bringen.

Gegenstand der Erfindung sind auch Verfahren zur Anordnung eines Gemälderahmens o. dgl. in einer Transportkiste, die die besondere Methodik mit Nutzung eines passend erzeugten Höhendistanzstückes vorzugsweise für jedes Rahmenbefestigungselement realisieren, und zwar bezogen auf eine Transportkiste des Anspruchs 1 einerseits bzw. eine Transportkiste des Anspruchs 6 andererseits.

Grundsätzlich besteht auch die Möglichkeit, in entsprechend vorteilhafter Weise wie bei den Verfahren nach Anspruch 13 oder Anspruch 14 zur Verbindung des jeweiligen Höhendistanzstückes mit dem Randsteg des entsprechenden Rahmenbefestigungselementes Klettverbindungsanordnungen oder wiederablösbare Klebeverbindungsanordnungen zu realisieren, die an die Stelle der Formschlußanordnung treten. Dazu würden dann die entsprechenden Oberflächen mit diesbezüglichen Ausrüstungen versehen sein.

Insgesamt werden bevorzugte Ausgestaltungen und Weiterbildungen sowie Vorteile und Varianten der Lehre der Erfindung anhand der Erläuterung von Ausführungsbeispielen mit Bezug auf die Figuren der Zeichnung nachfolgend beschrieben. In der Zeichnung zeigt
- Fig. 1: in einer Draufsicht ein erstes Ausführungsbeispiel einer erfindungsgemäßen Transportkiste, den Deckel entfernt,
- Fig. 2: ein Verschiebesystem für die Rahmenbefestigungselemente der Transportkiste aus Fig. 1,
- Fig. 3: in vergrößerter Darstellung ein Rahmenbefestigungselement des Ausführungsbeispiels gemäß Fig. 1 in perspektivischer Darstellung,
- Fig. 4: die Darstellung aus Fig. 3, nunmehr das bereits eingesetzte Höhendistanzstück auf die gewünschte Länge abgeschnitten,
- Fig. 5: in einer Fig. 3 entsprechenden Darstellung ein Rahmenbefestigungselement mit einem Höhendistanzstück, das durch eine Klettverbindungsanordnung befestigt ist,
- Fig. 6: in einer Fig. 3 entsprechenden Darstellung ein Rahmenbefestigungselement mit Distanzstücken, die mit Formschlußanordnungen versehen sind und
- Fig. 7: in perspektivischer Darstellung eine komplette Transportkiste des hier beschriebenen grundsätzlichen Aufbaus, konkret dargestellt in der zum Stand der Technik zählenden konstruktiven Gestaltung.

Zur Erläuterung des grundsätzlichen Aufbaus einer Transportkiste für Gemälderahmen o. dgl. wird zunächst auf die den Stand der Technik zeigende Fig. 7 verwiesen. Auch für die vorliegende Transportkiste gemäß der Erfindung gilt ja der grundsätzliche Aufbau von Fig. 7.

Die in Fig. 7 in einer perspektivischen Darstellung dargestellte Transportkiste für Gemälderahmen o. dgl. hat zunächst einen Boden 1, der hier aus Sperrholz oder Schichtholz besteht und eine Längenrichtung und eine Breitenrichtung definiert. Mit dem Boden 1 fest verbunden sind mehrere, eine Höhenrichtung definierende Seitenwände 2, hier vier im Rechteck stehende Seitenwände 2, die ebenfalls aus Sperrholz oder Schichtholz bestehen. An den Seitenwänden 2 erkennt man zusätzliche Holz-Verstrebungen 3. Holz ist das Verbreitetste Material einer solchen Transportkiste, prinzipiell könnte natürlich auch Aluminium oder ein anderes Metall oder auch ein entsprechend gespritzter thermoplastischer Kunststoff Verwendung finden. Aus Kostengründen wird jedoch in den meisten Fällen Holz verwendet.

In Fig. 7 erkennt man links einen Deckel 4, hier ebenfalls ausgeführt als Platte aus Sperrholz oder Schichtholz.

Im hier dargestellten Beispiel sind alle Innenflächen der Transportkiste mit einer durchgehenden Schicht aus einem Kunststoff-Dämmaterial 5 versehen. Im allgemeinen Teil der Beschreibung ist bereits auf die Besonderheiten dieses Dämmmaterials 5 hingewiesen worden. Es dient der thermischen Dämmung und Schwingungsdämmung, aber hier nicht der Polsterung. Ein typisches Dämmaterial ist ein geschäumtes Polystyrol.

Die in Fig. 7 dargestellte, dem Stand der Technik zuzurechnende Transportkiste hat im dargestellten Ausführungsbeispiel eine Holzplattendicke von 12 mm bis 19 mm mit entsprechenden Verstrebungen und eine Schichtdicke des Dämmaterials von ca. 5 cm.

Im dargestellten Ausführungsbeispiel von Fig. 7 finden sich in allen vier Ecken als Eckwinkel ausgeführte Rahmenbefestigungselemente 6. Diese Rahmenbefestigungselemente 6 bestehen hier durchgehend aus einem leichten, polsternden, geschäumten Kunststoffmaterial, insbesondere aus einem Polyethylen-Schaumstoff. Ein solches Produkt ist beispielsweise unter der Marke Neopolen E oder der Marke EPERAN am Markt. Wesentlich ist sein hervorragendes Polstervermögen, sein hohes Rückstellvermögen nach dynamischer Beanspruchung, eine sehr geringe Wasseraufnahme und eine gute Chemikalienbeständigkeit.

Im dargestellten Ausführungsbeispiel besteht jedes Rahmenbefestigungselement 6 aus einem plattenartigen Bodenschenkel 6a, einem ebenfalls plattenartigen Randsteg 6b an jeder der angrenzenden Seitenwände 2 und einem am Deckel 4 vorpositionierten plattenartigen Deckschenkel 6c. Die Besonderheit dieser Konstruktion ist im allgemeinen Teil der Beschreibung im einzelnen erläutert.

Bei der Darstellung in Fig. 7 fällt auf, daß das Dämmaterial 5 am Deckel 4 nicht die volle Innenfläche des Deckels 4 bedeckt, sondern einen umlaufenden Rand freiläßt, der etwa der Dicke der Seitenwände 2 entspricht. Dadurch ist es möglich, den Deckel 4 auf die Seitenwände 2 aufzulegen und gleichzeitig das Dämmmaterial 5 am Deckel 4 nach innen "eintauchen" zu lassen, so daß es am Dämmmaterial 5 der Seitenwände 2 zur Anlage kommt. Konkret liegt das Dämmaterial 5 auf den Randstegen 6b der Rahmenbefestigungselemente 6 auf und befindet sich innerhalb der Schichten aus Dämmaterial 5 an den Seitenwänden 2.

In Fig. 7 ist kein Gemälderahmen 7 angedeutet, ein solcher Gemälderahmen 7 ist aber gestrichelt angedeutet in Fig. 1 und Fig. 3, so daß man sich vorstellen kann, wie der Gemälderahmen 7 in einer solchen Transportkiste einliegt.

Fig. 7 läßt erkennen, daß es jedenfalls darauf ankommt, daß jedes Rahmenbefestigungselement 6 entweder insgesamt, wie dort, aus leichtem, polsterndem, geschäumtem Kunststoffmaterial besteht oder an den mit dem Gemälderahmen 7 o. dgl. in Berührung kommenden Flächen jedenfalls mit einem solchen Material polsternd ausgestattet ist.

Fig. 7 in Verbindung mit Fig. 1 macht im übrigen deutlich, daß man auf den Gedanken kommen könnte, mindestens ein Rahmenbefestigungselement 6 relativ zu dem Boden 1 in Längenrichtung und/oder in Breitenrichtung unterschiedlich zu positionieren und zu fixieren. Vollflächige Klettverbindungsanordnungen sind hier schon angesprochen worden.

Wichtig für die saubere Fixierung des Gemälderahmens 7 in der Transportkiste ist ferner die Höhenrichtung. Die Deckschenkel 6c im Ausführungsbeispiel des Standes der Technik aus Fig. 7 stellen Höhendistanzstücke 8 dar, durch die ein in Höhenrichtung verbleibender Abstand zwischen der Oberseite eines einliegenden Gemälderahmens 7 oder einer dessen Oberseite abdeckenden Polsterplatte und dem geschlossenen Deckel 4 schließbar bzw. geschlossen ist.

Betrachtet man nun Fig. 1 und Fig. 3 im Zusammenhang, so erkennt man, daß die statische, vorgegebene Bemaßung des Standes der Technik gemäß Fig. 7 erfindungsgemäß dadurch ersetzt worden ist, daß das Höhendistanzstück 8 (beim Stand der Technik aus Fig. 7 als Deckschenkel 6c bezeichnet) in der Länge genau auf den zuvor erläuterten, in Höhenrichtung verbleibenden Abstand abgestimmt ist. Ein Übermaß des Höhendistanzstücks 8 in Höhenrichtung wird systematisch vermieden.

Wie bereits im allgemeinen Teil der Beschreibung ausgeführt worden ist, ist die konkrete Lehre dadurch realisiert, daß zu einer Transportkiste ein Vorrat von Höhendistanzstücken 8 unterschiedlicher Länge gehört und die Abstimmung der Länge des zu einem Gemälderahmen 7 bestimmter Dicke passenden Höhendistanzstückes 8 durch Auswahl aus dem Vorrat von Höhendistanzstücken 8 erfolgt. Dazu muss der genannte Vorrat an Höhendistanzstücken 8 verschiedener Länge vorrätig sein.

Fig. 1 und 3 zeigen im Zusammenhang, daß alternative vorgesehen ist, daß das Höhendistanzstück 8 aus einem vor Ort leicht zertrennbaren Material, insbesondere aus einem geschäumten Kunststoffmaterial, besteht, zunächst als längere Stange 9 bzw. als Streifen aus dem Material mit dem Querschnitt des Höhendistanzstückes 8 vorliegt und durch Abtrennen genau der passenden Länge von der Stange 9 die Abstimmung der Länge des zu einem Gemälderahmen 7 bestimmter Dicke passenden Höhendistanzstückes 8 erfolgt. In Fig. 4 erkennt man, wie aus der längeren Stange 9 das auf die gewünschte Länge vor Ort gekürzte Höhendistanzstück 8 geworden ist.

Da es sich bei dem Höhendistanzstück 8 bzw. der Stange 9 gemäß der Erfindung um vor Ort leicht zertrennbares Material, insbesondere um geschäumtes Kunststoffinaterial, beispielsweise wiederum um einen Polyethylen-Schaumstoff handelt, läßt sich das Abschneiden von der Stange 9 vor Ort ohne weiteres bewerkstelligen, so daß genau der in Höhenrichtung verbleibende Abstand des konkreten Gemälderahmens 7 überbrückt wird.

Die konkrete Bemaßung des Höhendistanzstückes 8 kann durch Ausmessen des verbleibenden Abstandes in Höhenrichtung bei bereits einliegendem Gemälderahmen 7 und Abmessen an der Stange 9 erfolgen. Das dargestellte Ausführungsbeispiel zeigt im Übergang von Fig. 3 auf Fig. 4 jedoch, daß vorgesehen ist, daß die Oberkante des Rahmenbefestigungselementes 6 die Lage der Unterseite des Deckels 4 definiert und daß das Abtrennen des Höhendistanzstückes 8 passender Länge von der längeren Stange 9 bei in das Rahmenbefestigungselement 6 eingesetzter oder eingesteckter Stange 9 unmittelbar an der Oberkante des Rahmenbefestigungselementes 6 erfolgt. Dadurch ergibt sich ganz von selbst das richtige Höhenmaß.

Bereits wie im eingangs erläuterten Stand der Technik teilweise realisiert kann man auch im Rahmen der erfindungsgemäßen Konstruktion vorsehen, daß die Rahmenbefestigungselemente 6 oder einzelne Rahmenbefestigungselemente 6 teilweise oder vollständig von einer insgesamt durchgehenden Polsterauskleidung der Transportkiste gebildet sind. In den dargestellten und bevorzugten Ausführungsbeispielen jedoch sind eigenständige, komplette Rahmenfestigungselemente 6 mit Bodenschenkel 6a, Randsteg 6b und Höhendistanzstück 8 verwirklicht.

Fig. 3 zeigt eine Konstruktion des Rahmenbefestigungselementes 6 mit einer als Eckwinkel ausgeführten Grundform 10 beispielsweise aus Holz oder thermoplastischem, hartem Kunststoff und daran angebracht das polsternde Kunststoffinaterial des Bodenschenkels 6a in Form einer entsprechenden Polsterplatte und der beiden Randstege 6b. Man erkennt in Fig. 3 gestrichelt dargestellt den eingelegten Gemälderahmen 7 und darauf noch eine winkelförmige, der Form des Rahmenbefestigungselementes 6 angepaßte Polsterplatte 11 aus geschäumtem Kunststoffmaterial, insbesondere wiederum aus einem Polyethylen-Schaumstoff. Diese Polsterplatte 11 muß aber nicht immer vorhanden sein, man kann durchaus unter bestimmten Umständen den Gemälderahmen 7 nur mit den Höhendistanzstücken 8 in Höhenrichtung fixieren.

Hinsichtlich der lösbaren Befestigung der Höhendistanzstücke 8 an den Randstegen 6b der Rahmenbefestigungselemente 6 kann man Klettverbindungsanordnungen 12 nutzen. Dies zeigt das modifizierte Ausführungsbeispiel von Fig. 5. Bei der Stange 9 links in Fig. 5 ist durch eine gestrichelte Linie die Abtrennung des Höhendistanzstückes 8 an dieser Stelle angedeutet worden. Die Höhendistanzstücke 8 haben rückseitig zu einer am Randsteg 6b des Rahmenbefestigungselementes 6 befindlichen Klettverbindungsfläche der Klettverbindungsanordnung 12 passende Klettverbindungsflächen, die in Fig. 5 nur angedeutet sind.

Alternativ zu einer Klettverbindungsanordnung 12 kann man auch eine Klebeverbindungsanordnung vorsehen, die vorzugsweise wiederablösbar ausgestaltet sein sollte.

Bevorzugt ist es, daß zur lösbaren Befestigung des Höhendistanzstückes 8 am Randsteg 6b des Rahmenbefestigungselementes 6 eine Formschlußanordnung 13 vorgesehen ist. Im dargestellten und bevorzugten Ausführungsbeispiel gemäß der Fig. 1, 3, 4 und 6 ist vorgesehen, daß die Formschlußanordnung 13 aus einer in Höhenrichtung verlaufenden weiblichen Form und einer passenden männlichen Form besteht. Im dargestellten Ausführungsbeispiel befindet sich die weibliche Form am Randsteg 6b während sich die männliche Form am Höhendistanzstück 8 befindet. Das ist deshalb besonders zweckmäßig, weil damit der volle Raum im vom Rahmenbefestigungselement 6 gebildeten Winkel für die Fläche des Gemälderahmens 7 ausgenutzt werden kann. Bei der weiblichen Form handelt es sich beispielsweise um eine T-Nut, im dargestellten und bevorzugten Ausführungsbeispiel ist es allerdings eine Schwalbenschwanznut 13a. Dementsprechend handelt es sich hier bei der männlichen Form um eine Schwalbenschwanzleiste 13b am Höhendistanzstück 8.

Wie man aus Fig. 3 erkennen kann, wird die Stange 9, die das Höhendistanzstück 8 als abschneidbares Teil beinhaltet, von oben mittels der Schwalbenschwanzleiste 13b in die Schwalbenschwanznut 13a am Randsteg 6b eingesteckt bis die Stirnseite der Stange 9 auf der oberen Polsterplatte 11 aufsitzt. Dann wird die Stange 9 bündig mit dem oberen Rand des Randstegs 6b abgeschnitten und von selbst ist der gewünschte Abstand in Höhenrichtung mittels des Höhendistanzstückes 8 verwirklicht, siehe Fig. 4.

Fig. 2 läßt in Verbindung mit Fig. 1 übrigens erkennen, wie im ersten Ausfiihrungsbeispiel eine Gesamtverstellung der rechts liegenden Rahmenbefestigungselemente 6 gegenüber den links liegenden Rahmenbefestigungselementen 6 in Längenrichtung erreicht wird. Dazu sind aus dem Stand der Technik an sich bekannte Führungsschienen 14 vorgesehen, in denen Führungsleisten 15 an der Unterseite eines Klettverbindungspaneels 16 gleiten können. Damit kann das gesamte Klettverbindungspaneel 16 mit den beiden Rahmenbefestigungselementen 6 in Fig. 1 verschoben werden, während das Klettverbindungspaneel 16 links in Fig. 1 feststeht. Durch Klettverbindungsanordnungen auf dem Klettverbindungspaneel 16 lassen sich jedoch die Rahmenbefestigungselemente 6 jeweils einzeln wiederum in Breitenrichtung versetzen.

Fig. 3 läßt im übrigen noch erkennen, daß auch zur lösbaren Befestigung der Polsterplatte 11 am Rahmenbefestigungselement 6 eine Formschlußanordnung 13 vorgesehen ist. Im dargestellten und insoweit bevorzugten Ausfiihrungsbeispiel ist dabei konkret vorgesehen, daß der Teil bzw. die Teile der Formschlußanordnung 13 an dem Rahmenbefestigungselement 6 sowohl für das Höhendistanzstück 8 als auch für die Polsterplatte 11 dasselbe ist bzw. dieselben sind.

Eine besonders elegante und wiederum mit geringem Gewicht auszuführende Verstellbarkeit in Längenrichtung und Breitenrichtung läßt sich nach einer weiteren Lehre der Erfindung dadurch erzielen, daß das Rahmenbefestigungselement 6 zumindest einen sich in Höhenrichtung erstreckenden Randsteg 6b aufweist und daß auf der vom Höhendistanzstück 8 abgewandten Außenseite des Randsteges 6b ein laterales Distanzstück 17 lösbar befestigbar ist. Dabei ist vorgesehen, daß das Distanzstück 17 aus einem leichten Material, insbesondere aus einem geschäumten Kunststoffmaterial, besteht (Fig. 6).

Für das Distanzstück 17 bzw. die Distanzstücke 17 gelten hinsichtlich der Anbringbarkeit grundsätzlich die gleichen Überlegungen wie für das Höhendistanzstück 8. Fig. 6 zeigt insoweit eine Formschlußanordnung 19.

Fig. 6 zeigt dabei noch eine besonders bevorzugte Ausführung der erfindungsgemäßen Transportkiste als das Rahmenbefestigungselement 6 tatsächlich vollständig aus geschäumtem Kunststoffmaterial, insbesondere Polyethylen-Schaumstoff besteht und als ferner vorgesehen ist, daß jedes Distanzstück 17 seinerseits auf einer Seite eine weibliche Form und auf der gegenüberliegenden Seite eine passende männliche Form einer Formschlußanordnung 19 aufweist. Im einzelnen weist der Randsteg 6b dieses Rahmenbefestigungselementes 6 die Schwalbenschwanznut 13a für das Höhendistanzstück 8 und gegenüber eine weitere Schwalbenschwanznut 19a für das zugehörige Distanzstück 17 auf. Das Distanzstück 17 selbst hat eine Schwalbenschwanzleiste 19b auf der einen Seite und gegenüberliegend eine Schwalbenschwanznut 19a zum eventuell erforderlichen Anschluß eines weiteren Distanzstücks 17. Mit einer begrenzten Anzahl von Distanzstücken 17 unterschiedlicher Dicke, beispielsweise 15 mm, 20 mm, 30 mm, 100 mm, kann man praktisch alle in Längenrichtung und Breitenrichtung erforderlichen Einstellungen der Rahmenbefestigungselemente 6 dieser Transportkiste realisieren.

Das in Fig. 6 dargestellte Ausführungsbeispiel zeigt links ein dickes Distanzstück 17 und rechts ein dickes Distanzstück 17, ein dünnes Distanzstück 17 und ein mittleres Distanzstück 17. Die Anordnung der Schwalbenschwanznuten 19a und Schwalbenschwanzleisten 19b für die Distanzstücke 17 hat zur Folge, daß das Rahmenbefestigungselement 6 auf den Außenseiten keine vorspringenden Schwalbenschwanzleisten 19b aufweist. Es ist daher immer glatt in die Transportkiste einsetzbar. Entsprechendes gilt für andere Formen von Formschlußanordnungen 19.

Im übrigen gilt, daß auch die Distanzstücke 17 durch Klettverbindungsanordnungen oder Klebeverbindungsanordnungen bezüglich des Rahmenbefestigungselementes fixiert werden können.

In der Höhenrichtung hat das Rahmenbefestigungselement 6 typischerweise eine Abmessung vom 15 cm bis ca. 25 cm, eine typische Dicke der Polsterplatten 11 liegt bei 20 mm.

Generell steht am Ende des Verpackens eines Gemälderahmens o. dgl. in einer solchen Transportkiste das Schließen der dann noch offenen Transportkiste durch Auflegen des Deckels 4, mit dem dann die Höhendistanzstücke 8 in ihrer Lage gehalten werden.

## Patentansprüche

1. Transportkiste für Gemälderahmen o. dgl.,
mit einem eine Längenrichtung und eine Breitenrichtung definierenden Boden (1), mehreren eine Höhenrichtung definierenden Seitenwänden (2) und einem Deckel (4) und mit als Eckwinkel oder Seitenwinkel ausgeführten Rahmenbefestigungselementen (6),
wobei jedes Rahmenbefestigungselement (6) insgesamt aus leichtem, polsterndem, geschäumtem Kunststoffmaterial besteht oder an den mit dem Gemälderahmen (7) in Berührung kommenden Flächen mit einem solchen Material versehen ist,
wobei, optional, mindestens ein Rahmenbefestigungselement (6) relativ zu dem Boden (1) in in Längen- und/oder Breitenrichtung unterschiedlichen Positionen in der Transportkiste fixierbar ist,
wobei ein in Höhenrichtung verbleibender Abstand zwischen der Oberseite eines einliegenden Gemälderahmens (7) oder einer dessen Oberseite abdeckenden Polsterplatte und dem geschlossenen Deckel (4) mittels eines Höhendistanzstückes (8) des Rahmenbefestigungselementes (6) schließbar bzw. geschlossen ist, und
wobei, vorzugsweise, das Höhendistanzstück (8) aus leichtem, polsterndem Material besteht,
**dadurch gekennzeichnet,**
**daß** das Höhendistanzstück (8) in der Länge genau auf den verbleibenden Abstand abgestimmt ist, und zwar **dadurch**,
**daß** zu einer Transportkiste ein Vorrat von Höhendistanzstücken (8) unterschiedlicher Länge gehört und die Abstimmung der Länge des zu einem Gemälderahmen (7) bestimmter Dicke passenden Höhendistanzstückes (8) durch Auswahl aus dem Vorrat von Höhendistanzstücken (8) erfolgt

2. Transportkiste Transportkiste für Gemälderahmen o. dgl.,
mit einem eine Längenrichtung und eine Breitenrichtung definierenden Boden (1), mehreren eine Höhenrichtung definierenden Seitenwänden (2) und einem Deckel (4) und mit als Eckwinkel oder Seitenwinkel ausgeführten Rahmenbefestigungselementen (6),
wobei jedes Rahmenbefestigungselement (6) insgesamt aus leichtem, polsterndem, geschäumtem Kunststoffmaterial besteht oder an den mit dem Gemälderahmen (7) in Berührung kommenden Flächen mit einem solchen Material versehen ist,
wobei, optional, mindestens ein Rahmenbefestigungselement (6) relativ zu dem Boden (1) in in Längen- und/oder Breitenrichtung unterschiedlichen Positionen in der Transportkiste fixierbar ist,
wobei ein in Höhenrichtung verbleibender Abstand zwischen der Oberseite eines einliegenden Gemälderahmens (7) oder einer dessen Oberseite abdeckenden Polsterplatte und dem geschlossenen Deckel (4) mittels eines Höhendistanzstückes (8) des Rahmenbefestigungselementes (6) schließbar bzw. geschlossen ist, und
wobei, vorzugsweise, das Höhendistanzstück (8) aus leichtem, polsterndem Material besteht,
**dadurch gekennzeichnet,**
**daß** das Höhendistanzstück (8) in der Länge genau auf den verbleibenden Abstand abgestimmt ist, und zwar **dadurch**,
**daß** das Höhendistanzstück (8) aus einem vor Ort leicht zertrennbaren Material, insbesondere aus einem geschäumten Kunststoffmaterial, besteht, zunächst als längere Stange oder Streifen aus dem Material mit dem Querschnitt des Höhendistanzstückes (8) vorliegt und durch Abtrennen genau der passenden Länge von der Stange (9) oder den Streifen die Abstimmung der Länge des zu einem Gemälderahmen (7) bestimmter Dicke passenden Höhendistanzstückes (8) erfolgt.

3. Transportkiste nach Anspruch 2, **dadurch gekennzeichnet,**
**daß** die Oberkante des Rahmenbefestigungselementes (6) die Lage der Unterseite des Deckels (4) definiert und
**daß** das Abtrennen des Höhendistanzstückes (8) passender Länge von der Stange (9) oder dem Streifen bei in das Rahmenbefestigungselement (6) eingesetzter oder eingesteckter Stange (9) oder Streifen unmittelbar an der Oberkante des Rahmenbefestigungselementes (6) erfolgt.

4. Transportkiste nach einem der Ansprüche 1 bis 3, **dadurch gekennzeichnet,**
**daß** die Rahmenbefestigungselemente (6) oder einzelne Rahmenbefestigungselemente (6) teilweise oder vollständig von einer insgesamt durchgehenden Polsterauskleidung der Transportkiste gebildet sind.

5. Transportkiste nach einem der Ansprüche 1 bis 4, **dadurch gekennzeichnet, daß** das Höhendistanzstück (8) an einem sich in Höhenrichtung erstreckenden Randsteg (6b) des Rahmenbefestigungselementes (6) lösbar befestigbar ist, wobei, vorzugsweise, zur lösbaren Befestigung des Höhendistanzstückes (8) am Randsteg (6b) des Rahmenbefestigungselementes (6) eine Klettverbindungsanordnung (12), eine wiederablösbare Klebeverbindungsanordnung oder eine Formschlußanordnung (13) vorgesehen ist.

6. Transportkiste nach Anspruch 5, **dadurch gekennzeichnet,**
**daß** die Formschlußanordnung (13) aus einer in Höhenrichtung verlaufenden weiblichen Form, insbesondere einer T-Nut oder, vorzugsweise, einer Schwalbenschwanznut (13a), vorzugsweise am Randsteg (6b), und einer passenden männlichen Form, insbesondere einer T-Leiste oder, vorzugsweise, einer Schwalbenschwanzleiste (13b), vorzugsweise am Höhendistanzstück (8), besteht.

7. Transportkiste nach einem der Ansprüche 1 bis 6, **dadurch gekennzeichnet, daß** die Rahmenbefestigungselemente (6) mit zusätzlichen, unter und/oder auf dem Gemälderahmen (7) anzuordnenden Polsterplatten (11) aus polsterndem Material, insbesondere aus geschäumten Kunststoffmaterial, versehen sind,
wobei, vorzugsweise, zur lösbaren Befestigung der Polsterplatte (11) am Rahmenbefestigungselement (6) eine Formschlußanordnung (13) vorgesehen ist, wobei, weiter vorzugsweise, der Teil bzw. die Teile der Formschlußanordnung (13) an dem Rahmenbefestigungselement (6) sowohl für das Höhendistanzstück (8) als auch für die Polsterplatte (11) derselbe ist bzw. dieselben sind.

8. Transportkiste nach einem der Ansprüche 1 bis 7, **dadurch gekennzeichnet,**
**daß** das Rahmenbefestigungselement (6) zumindest einen sich in Höhenrichtung erstreckenden Randsteg (6b) aufweist und daß auf der vom Höhendistanzstück (8) abgewandten Außenseite des Randsteges (6b) ein laterales Distanzstück (17) lösbar befestigbar ist, das vorzugsweise ebenfalls aus einem leichten Material, insbesondere aus einem geschäumten Kunststoffmaterial, besteht.

9. Transportkiste nach Anspruch 8, **dadurch gekennzeichnet,**
**daß** zur lösbaren Befestigung des Distanzstückes (17) am Randsteg (6b) eine Klettverbindungsanordnung oder eine Formschlußanordnung (19) vorgesehen ist.

10. Transportkiste nach Anspruch 9, **dadurch gekennzeichnet,**
**daß** die Formschlußanordnung (19) aus einer in Höhenrichtung verlaufenden weiblichen Form, insbesondere einer T-Nut oder, vorzugsweise, einer Schwalbenschwanznut (19a), vorzugsweise am Randsteg (6b), und einer passenden männlichen Form, insbesondere einer T-Leiste oder, vorzugsweise, einer Schwalbenschwanzleiste (19b), vorzugsweise am Distanzstück (17), besteht,
wobei, vorzugsweise, jedes Distanzstück (17) seinerseits auf einer Seite eine weibliche Form und auf der gegenüberliegenden Seite eine passende männliche Form einer Formschlußanordnung (19) aufweist.

11. Transportkiste nach einem der Ansprüche 8 bis 10, **dadurch gekennzeichnet, daß** zu einer Transportkiste ein Vorrat an Distanzstücken (17) gleicher Länge aber unterschiedlicher Dicke gehört.

12. Transportkiste nach einem der Ansprüche 1 bis 11, **dadurch gekennzeichnet, daß** das geschäumte Kunststoffmaterial ein Polyethylen-Schaumstoff ist.

13. Verfahren zur Anordnung eines Gemälderahmens o. dgl. in einer Transportkiste nach Anspruch 1, bei der mindestens ein Rahmenbefestigungselement einen sich in Höhenrichtung erstreckenden Randsteg aufweist und am Randsteg eine in Höhenrichtung verlaufende weibliche oder männliche Form einer Formschlußanordnung vorgesehen ist,
wobei der Gemälderahmen in die offene Transportkiste sauber eingelegt wird,
wobei ein Vorrat an Höhendistanzstücken unterschiedlicher Länge vorgehalten wird, wobei diese Höhendistanzstücke jeweils einen zur Formschlußanordnung am Randsteg passenden Querschnitt aufweisen,
wobei für einen Randsteg mit einer entsprechenden Formschlußanordnung ein Höhendistanzstück passender Länge aus dem Vorrat von Höhendistanzstücken ausgewählt und mit seiner zu der weiblichen oder männlichen Form der Formschlußanordnung am Randsteg komplementären männlichen oder weiblichen Form in die komplementäre Form der Formschlußanordnung am Randsteg in Höhenrichtung eingesteckt wird bis das untere Ende leicht auf dem Gemälderahmen aufliegt,
wobei dieser Vorgang bei mehreren, vorzugsweise bei allen Randstegen mit Formschlußanordnungen durchgeführt wird, und
wobei schließlich die Transportkiste durch Auflegen des Deckel geschlossen wird.

14. Verfahren zur Anordnung eines Gemälderahmens o. dgl. in einer Transportkiste nach Anspruch 6,
wobei der Gemälderahmen in die offene Transportkiste sauber eingelegt wird,
wobei eine längere Stange oder ein längerer Streifen aus einem vor Ort leicht zertrennbaren Material mit einem zur Formschlußanordnung am Randsteg passenden Querschnitt bereitgestellt wird,
wobei die Stange bzw. der Streifen mit einer zu der weiblichen oder männlichen Form der Formschlußanordnung am Randsteg komplementären männlichen oder weiblichen Form in die komplementäre Form der Formschlußanordnung am Randsteg in Höhenrichtung eingesteckt wird bis das untere Ende der Stange bzw. des Streifens leicht auf dem Gemälderahmen aufliegt,
wobei unter leichtem Andrücken an die Oberfläche des Gemälderahmens die längere Stange bzw. der längere Streifen festgehalten und an der Oberseite des Randsteges des Rahmenbefestigungselementes sauber abgetrennt wird, und
wobei der verbleibende Rest der längeren Stange oder des längeren Streifens zur Seite gelegt wird,
wobei dieser Vorgang bei mehreren, vorzugsweise bei allen Randstegen mit Formschlußanordnungen durchgeführt wird, und
wobei schließlich die Transportkiste durch Auflegen des Deckels geschlossen wird.

## Claims

1. Transporting crate for picture frames or the like, having a base (1) which defines a length direction and a width direction, a plurality of side walls (2) which define a height direction, and a cover (4) and having frame-fastening elements (6) which are configured as corner angles or side angles,
it being the case that each frame-fastening element (6) consists entirely of lightweight, padding, foamed plastic material or is provided with such a material on the surfaces which come into contact with the picture frame (7),
it being the case that, optionally, at least one frame-fastening element (6) can be fixed in the transporting crate in different positions in the length direction and/or width direction relative to the base (1),
it being the case that a spacing which remains in the height direction between the closed cover (4) and the top side of a picture frame (7) which has been placed in position, or a padding plate which covers the top side of the picture frame, is, or can be, filled by means of a heightwise spacer (8) of the frame-fastening element (6), and
it being the case that, preferably, the heightwise spacer (8) consists of lightweight, padding material,
**characterized in that**
the heightwise spacer (8) is coordinated precisely, in terms of length, with the remaining spacing, to be precise **in that**
a transporting crate is accompanied by a supply of heightwise spacers (8) of different lengths, and the task of coordinating the length of the heightwise spacer (8) appropriate for a picture frame (7) of a certain thickness is performed by a selection being made from the supply of heightwise spacers (8).

2. Transporting crate for picture frames or the like, having a base (1) which defines a length direction and a width direction, a plurality of side walls (2) which define a height direction, and a cover (4) and having frame-fastening elements (6) which are configured as corner angles or side angles,
it being the case that each frame-fastening element (6) consists entirely of lightweight, padding, foamed plastic material or is provided with such a material on the surfaces which come into contact with the picture frame (7),
it being the case that, optionally, at least one frame-fastening element (6) can be fixed in the transporting crate in different positions in the length direction and/or width direction relative to the base (1),
it being the case that a spacing which remains in the height direction between the closed cover (4) and the top side of a picture frame (7) which has been placed in position, or a padding plate which covers the top side of the picture frame, is, or can be, filled by means of a heightwise spacer (8) of the frame-fastening element (6), and
it being the case that, preferably, the heightwise spacer (8) consists of lightweight, padding material,
**characterized in that**
the heightwise spacer (8) is coordinated precisely, in terms of length, with the remaining spacing, to be precise **in that**
the heightwise spacer (8) consists of a material which is easy to cut on site, in particular of a foamed plastic material, it is initially provided in the form of a longer rod or strip of the material with the cross section of the heightwise spacer (8), and the task of coordinating the length of the heightwise spacer (8) appropriate for a picture frame (7) of a certain thickness is performed by virtue of the appropriate length being cut off precisely from the rod (9) or the strip.

3. Transporting crate according to Claim 2,
**characterized in that**
the top edge of the frame-fastening element (6) defines the position of the underside of the cover (4), and **in that** the task of cutting off the heightwise spacer (8) of appropriate length from the rod (9) or the strip is performed directly at the top edge of the frame-fastening element (6), with the rod (9) or strip inserted or plugged into the frame-fastening element (6).

4. Transporting crate according to one of Claims 1 to 3, **characterized in that**
the frame-fastening elements (6) or individual frame-fastening elements (6) are formed in the whole or in part from a continuous padded lining throughout the transporting crate.

5. Transporting crate according to one of Claims 1 to 4, **characterized in that**
the heightwise spacer (8) can be fastened in a releasable manner on a peripheral crosspiece (6b) of the frame-fastening element (6), the crosspiece extending in the height direction,
it being the case that, preferably, a touch-and-close fastening arrangement (12), a releasable adhesivebonding arrangement or a form-fitting arrangement (13) is provided in order to fasten the heightwise spacer (8) in a releasable manner on the peripheral crosspiece (6b) of the frame-fastening element (6).

6. Transporting crate according to Claim 5,
**characterized in that**
the form-fitting arrangement (13) comprises female shaping running in the height direction, in particular a T-shaped groove or, preferably, a dovetail groove (13a), preferably on the peripheral crosspiece (6b), and matching male shaping, in particular a T-shaped tongue or, preferably, a dovetail tongue (13b), preferably on the heightwise spacer (8).

7. Transporting crate according to one of Claims 1 to 6, **characterized in that**
the frame-fastening elements (6) are provided with additional padding plates (11) which are made of padding material, in particular of foamed plastic material, and can be arranged beneath and/or above the picture frame (7),
it being the case that, preferably, a form-fitting arrangement (13) is provided in order to fasten the padding plate (11) in a releasable manner on the frame-fastening element (6),
it being the case that, more preferably, the part or the parts of the form-fitting arrangement (13) on the frame-fastening element (6) is or are the same both for the heightwise spacer (8) and for the padding plate (11).

8. Transporting crate according to one of Claims 1 to 7, **characterized in that**
the frame-fastening element (6) has at least one peripheral crosspiece (6b) extending in the height direction, and **in that** a lateral spacer (17) can be fastened in a releasable manner on the outside of the peripheral crosspiece (6b), which is directed away from the heightwise spacer (8), and this lateral spacer preferably likewise consists of a lightweight material, in particular of a foamed plastic material.

9. Transporting crate according to Claim 8,
**characterized in that**
a touch-and-close fastening arrangement or a form-fitting arrangement (19) is provided in order to fasten the spacer (17) in a releasable manner on the peripheral crosspiece (6b).

10. Transporting crate according to Claim 9,
**characterized in that**
the form-fitting arrangement (19) comprises female shaping running in the height direction, in particular a T-shaped groove or, preferably, a dovetail groove (19a), preferably on the peripheral crosspiece (6b), and matching male shaping, in particular a T-shaped tongue or, preferably, a dovetail tongue (19b), preferably on the spacer (17),
it being the case that, preferably, each spacer (17), for its part, has female shaping on one side and, on the opposite side, matching male shaping of a form-fitting arrangement (19)

11. Transporting crate according to one of Claims 8 to 10, **characterized in that**
a transporting crate is accompanied by a supply of spacers (17) of the same length, but different thickness.

12. Transporting crate according to one of Claims 1 to 11, **characterized in that**
the foamed plastic material is a polyethylene foam.

13. Method of arranging a picture frame or the like in a transporting crate according to Claim 1, in which at least one frame-fastening element has a peripheral crosspiece extending in the height direction, and heightwise female or male shaping of a form-fitting arrangement is provided on the peripheral crosspiece,
it being the case that the picture frame is positioned appropriately in the open transporting crate,
it being the case that a supply of heightwise spacers of different lengths is kept in stock, these heightwise spacers each having a cross section which matches the form-fitting arrangement on the peripheral crosspiece, it being the case that, for a peripheral crosspiece with a corresponding form-fitting arrangement, a heightwise spacer of appropriate length is selected from the supply of heightwise spacers and is plugged in the height direction, by way of its male or female shaping which complements the female or male shaping of the form-fitting arrangement on the peripheral crosspiece, into the complementary shaping of the form-fitting arrangement on the peripheral crosspiece until the bottom end rests lightly on the picture frame,
it being the case that this procedure is carried out for a plurality of, preferably for all, peripheral crosspieces with form-fitting arrangements, and
it being the case that, finally, the transporting crate is closed by virtue of the cover being put in place.

14. Method of arranging a picture frame or the like in a transporting crate according to Claim 6,
it being the case that the picture frame is positioned appropriately in the open transporting crate,
it being the case that a relatively long rod or a relatively long strip of a material which is easy to cut on site and has a cross section which matches the form-fitting arrangement on the peripheral crosspiece is provided,
it being the case that the rod or the strip is plugged in the height direction, by way of a male or female shaping which complements the female or male shaping of the form-fitting arrangement on the peripheral crosspiece, into the complementary shaping of the form-fitting arrangement on the peripheral crosspiece until the bottom end of the rod or of the strip rests lightly on the picture frame,
it being the case that, with slight pressure being exerted on the surface of the picture frame, the relatively long rod or the relatively long strip is secured and cut off cleanly on the top side of the peripheral crosspiece of the frame-fastening element, and
it being the case that the remainder of the relatively long rod or of the relatively long strip is put to one side,
it being the case that this procedure is carried out for a plurality of, preferably for all, peripheral crosspieces with form-fitting arrangements, and
it being the case that, finally, the transporting crate is closed by virtue of the cover being put in place.

## Revendications

1. Caisse de transport pour des cadres de tableaux ou similaires,
comprenant un fond (1) définissant une direction en longueur et une direction en largeur, plusieurs parois latérales (2) définissant une direction en hauteur, et un couvercle (4), ainsi que des éléments de fixation de cadre (6) réalisés sous forme d'équerres pour coins ou pour côtés,
chaque élément de fixation de cadre (6) se composant dans l'ensemble d'un matériau de rembourrage en plastique léger, moussé, ou étant pourvu d'un tel matériau sur les surfaces venant en contact avec le cadre de tableau (7),
au moins un élément de fixation de cadre (6) pouvant en option être fixé par rapport au fond (1) dans des positions différentes dans la direction en longueur et/ou en largeur dans la caisse de transport,
une distance subsistant dans la direction en hauteur, entre le côté supérieur d'un cadre de tableau (7) inséré ou une plaque de rembourrage recouvrant son côté supérieur, et le couvercle fermé (4), étant ou pouvant être fermée au moyen d'une pièce d'espacement en hauteur (8) de l'élément de fixation de cadre (6), et de préférence la pièce d'espacement en hauteur (8) se composant de matériau de rembourrage léger,
**caractérisée en ce que**
la pièce d'espacement en hauteur (8) est adaptée en longueur exactement à la distance restant, et ce par le fait que chaque caisse de transport dispose d'une réserve de pièces d'espacement en hauteur (8) de différentes longueurs, et que l'adaptation de la longueur de la pièce d'espacement en hauteur (8) s'adaptant à un cadre de tableau (7) d'épaisseur particulière s'effectue en choisissant une pièce d'espacement en hauteur (8) parmi la réserve de ces pièces.

2. Caisse de transport pour des cadres de tableaux ou similaires,
comprenant un fond (1) définissant une direction en longueur et une direction en largeur, plusieurs parois latérales (2) définissant une direction en hauteur, et un couvercle (4), ainsi que des éléments de fixation de cadre (6) réalisés sous forme d'équerres pour coins ou pour côtés,
chaque élément de fixation de cadre (6) se composant dans l'ensemble d'un matériau de rembourrage en plastique léger, moussé, ou étant pourvu d'un tel matériau sur les surfaces venant en contact avec le cadre de tableau (7),
au moins un élément de fixation de cadre (6) pouvant en option être fixé par rapport au fond (1) dans des positions différentes dans la direction en longueur et/ou en largeur dans la caisse de transport,
une distance subsistant dans la direction en hauteur, entre le côté supérieur d'un cadre de tableau (7) inséré ou une plaque de rembourrage recouvrant son côté supérieur, et le couvercle fermé (4), étant ou pouvant être fermée au moyen d'une pièce d'espacement en hauteur (8) de l'élément de fixation de cadre (6), et de préférence la pièce d'espacement en hauteur (8) se composant de matériau de rembourrage léger,
**caractérisée en ce que**
la pièce d'espacement en hauteur (8) est adaptée en longueur exactement à la distance restant, et ce par le fait que la pièce d'espacement en hauteur (8) se compose d'un matériau facilement sectionnable sur place, notamment d'un matériau en plastique moussé, se présente initialement sous la forme d'une barre ou d'une bande relativement longue en ce matériau, ayant la section transversale de la pièce d'espacement en hauteur (8), et que par sectionnement exactement à la longueur adaptée de la barre (9) ou de la bande, on réalise l'adaptation de la longueur de la pièce d'espacement en hauteur (8) s'adaptant à un cadre de tableau (7) d'une épaisseur particulière.

3. Caisse de transport selon la revendication 2,
**caractérisée en ce que**
le bord supérieur de l'élément de fixation de cadre (6) définit la position du côté inférieur du couvercle (4) et
**en ce que** le sectionnement de la pièce d'espacement en hauteur (8) de longueur adaptée, de la barre (9) ou de la bande, s'effectue directement sur le bord supérieur de l'élément de fixation de cadre (6) lorsque la barre (9) ou la bande est insérée ou enfoncée dans l'élément de fixation de cadre (6).

4. Caisse de transport selon l'une quelconque des revendications 1 à 3, **caractérisée en ce que** les éléments de fixation de cadre (6) ou des éléments de fixation de cadre individuels (6) sont formés en partie ou complètement par un habillage de rembourrage substantiellement continu de la caisse de transport.

5. Caisse de transport selon l'une quelconque des revendications 1 à 4, **caractérisée en ce que** la pièce d'espacement en hauteur (8) peut être fixée de manière détachable à une nervure de bord (6b) s'étendant dans la direction en hauteur de l'élément de fixation de cadre (6), un agencement de connexion par fermetures à bandes agrippantes (12), un agencement de connexion par collage redécollable ou un agencement de connexion par engagement positif (13) étant de préférence prévu pour la fixation détachable de la pièce d'espacement en hauteur (8) sur la nervure de bord (6b) de l'élément de fixation de cadre (6).

6. Caisse de transport selon la revendication 5,
**caractérisée en ce que**
l'agencement de connexion par engagement positif (13) se compose d'une forme femelle s'étendant dans la direction en hauteur, notamment d'une rainure en T, ou de préférence d'une rainure en queue d'aronde (13a), de préférence sur la nervure de bord (6b), et d'une forme mâle adaptée, notamment d'une baguette en T, ou de préférence, d'une baguette en queue d'aronde (13b), de préférence sur la pièce d'espacement en hauteur (8).

7. Caisse de transport selon l'une quelconque des revendications 1 à 6, **caractérisée en ce que** les éléments de fixation de cadre (6) sont pourvus de plaques de rembourrage supplémentaires (11) devant être disposées sous et/ou sur le cadre de tableau (7), en matériau de rembourrage, notamment en matériau en plastique moussé, un agencement de connexion par engagement positif (13) étant de préférence prévu de préférence pour la fixation détachable de la plaque de rembourrage (11) à l'élément de fixation de cadre (6), et plus préférablement, la pièce ou les pièces de l'agencement de connexion par engagement positif (13) sur l'élément de fixation de cadre (6) étant la même ou les mêmes tant pour la pièce d'espacement en hauteur (8) que pour la plaque de rembourrage (11).

8. Caisse de transport selon l'une quelconque des revendications 1 à 7, **caractérisée en ce que** l'élément de fixation de cadre (6) présente au moins une nervure de bord (6b) s'étendant dans la direction en hauteur et **en ce qu'**une pièce d'espacement latérale (17) peut être fixée de manière détachable du côté extérieur de la nervure de bord (6b) opposé à la pièce d'espacement en hauteur (8), laquelle se compose de préférence également d'un matériau léger, notamment d'un matériau en plastique moussé.

9. Caisse de transport selon la revendication 8,
**caractérisée en ce que**
pour la fixation détachable de la pièce d'espacement (17) à la nervure de bord (6b), on prévoit un agencement de connexion par fermetures à bandes agrippantes ou un agencement de connexion par engagement positif (19).

10. Caisse de transport selon la revendication 9,
**caractérisée en ce que**
l'agencement de connexion par engagement positif (19) se compose d'une forme femelle s'étendant dans la direction en hauteur, notamment d'une rainure en T, ou de préférence d'une rainure en queue d'aronde (19a), de préférence sur la nervure de bord (6b), et d'une forme mâle adaptée, notamment d'une baguette en T, ou de préférence, d'une baguette en queue d'aronde (19b), de préférence sur la pièce d'espacement (17), et de préférence chaque pièce d'espacement (17) présente pour sa part, d'un côté, une forme femelle et du côté opposé une forme mâle adaptée d'un agencement de connexion par engagement positif (19).

11. Caisse de transport selon l'une quelconque des revendications 8 à 10, **caractérisée en ce que** la caisse de transport dispose d'une réserve de pièces d'espacement (17) de même longueur mais d'épaisseurs différentes.

12. Caisse de transport selon l'une quelconque des revendications 1 à 11, **caractérisée en ce que** le matériau en plastique moussé est une mousse de polyéthylène.

13. Procédé pour disposer un cadre de tableau ou similaire dans une caisse de transport selon la revendication 1, dans lequel au moins un élément de fixation de cadre présente une nervure de bord s'étendant dans la direction en hauteur et une forme femelle ou mâle d'un agencement de connexion par engagement positif, s'étendant dans la direction en hauteur, est prévue sur la nervure de bord,
le cadre de tableau étant introduit correctement dans la caisse de transport ouverte,
une réserve de pièces d'espacement en hauteur de différentes longueurs étant préparée, ces pièces d'espacement en hauteur présentant à chaque fois une section transversale adaptée pour un agencement de connexion par engagement positif avec la nervure de bord,
une pièce d'espacement en hauteur de longueur adaptée étant choisie dans la réserve de pièces d'espacement en hauteur pour une nervure de bord avec un agencement de connexion par engagement positif correspondant, et étant enfoncée avec sa forme mâle ou femelle complémentaire de la forme femelle ou mâle de l'agencement de connexion par engagement positif de la nervure de bord, dans la forme complémentaire de l'agencement de connexion par engagement positif de la nervure de bord, jusqu'à ce que l'extrémité inférieure repose légèrement sur le cadre de tableau,
cette opération étant réalisée avec des agencements de connexion par engagement positif sur plusieurs, de préférence sur toutes, les nervures de bord, et
finalement, la caisse de transport étant fermée en posant le couvercle.

14. Procédé pour l'agencement d'un cadre de tableau ou similaire dans une caisse de transport selon la revendication 6,
dans lequel le cadre de tableau est introduit correctement dans la caisse de transport ouverte,
une barre relativement longue ou une bande relativement longue d'un matériau facilement sectionnable sur place est fournie avec une section transversale adaptée à l'agencement de connexion par engagement positif sur la nervure de bord,
la barre ou la bande étant enfoncée avec une forme mâle ou femelle complémentaire de la forme femelle ou mâle de l'agencement de connexion par engagement positif de la nervure de bord, dans la forme complémentaire de l'agencement de connexion par engagement positif de la nervure de bord, dans la direction en hauteur, jusqu'à ce que l'extrémité inférieure de la barre ou de la bande repose légèrement sur le cadre de tableau, et par légère pression contre la surface du cadre de tableau, la barre relativement longue ou la bande relativement longue étant fixée et sectionnée nettement au niveau du côté supérieur de la nervure de bord de l'élément de fixation de cadre, et le reste de la barre relativement longue ou de la bande relativement longue étant mis de côté, cette opération étant réalisée avec des agencements de connexion par engagement positif sur plusieurs nervures de bord, de préférence sur toutes les nervures de bord, et
finalement, la caisse de transport étant fermée en posant le couvercle.
